# EUROPÄISCHE PATENTSCHRIFT

(11) **EP 0 667 049 B1**
(45) Veröffentlichungstag und Bekanntmachung des Hinweises auf die Patenterteilung: **13.03.1996**
(21) Anmeldenummer: 93924030.5
(22) Anmeldetag: 08.10.1993
(51) Int. Cl.: H01R 13/658, H05K 9/00

(54) **EINRICHTUNG ZUM HALTEN EINES GESCHIRMTEN KABELSTECKERS**
ARRANGEMENT FOR HOLDING A SHIELDED CABLE PLUG
DISPOSITIF POUR MAINTENIR UN CONNECTEUR POUR CABLES BLINDE

(30) Priorität: 29.10.1992 EP 92118539
(43) Veröffentlichungstag der Anmeldung: 16.08.1995
(73) Patentinhaber: SIEMENS AKTIENGESELLSCHAFT, D-80333 München (DE)
(72) Erfinder: THALHAMMER, Erich, D-80807 München (DE)
(86) Internationale Anmeldenummer: EP9302759
(87) Internationale Veröffentlichungsnummer: WO9410724

(56) Entgegenhaltungen:
- EP-A- 0 412 331
- DE-A- 3 515 772
- US-A- 4 370 515

## Beschreibung

Die Erfindung bezieht sich auf eine Einrichtung zum Halten eines geschirmten Kabelsteckers an einem mit Schirmblechen versehenen Steckverbinder einer Rückwandverdrahtung eines Baugruppenrahmens.

Eine derartige Einrichtung ist zum Beispiel durch die Unterlagen des deutschen Gebrauchsmusters 92 05 780 bekannt geworden. Danach sind die Schirmbleche entlang der Seitenwände eines Steckergehauses angeordnet und mit Federzungen versehen, die mit einem den Kabelstecker umschließenden Schirmgehäuse kontaktiert sind. Die Federbleche sind in der Einsteckrichtung über den Kontaktierbereich hinaus verlängert und bilden Führungsabschnitte, an denen der Kabelstecker beim Aufstecken vorzentriert wird. Die Führungsabschnitte sind über auslenkbare Verbindungsstege mit dem Kontaktierbereich verbunden.

Ferner ist es durch die Unterlagen des deutschen Gebrauchsmusters 92 07 674 bekannt, am Schirmgehäuse vorstehende Rastnasen auszubiegen, die in entsprechende Durchbrüche in den Verbindungsstegen hineinragen, so daß der Kabelstecker vor unbeabsichtigtem Herausziehen gesichert ist. Da der relativ lange Kabelstecker innerhalb bestimmter Grenzen seitlich kippbar gehalten ist, sind die Durchbrüche erheblich breiter als die Rastnasen, um ein sicheres Einrasten zu gewährleisten.

Bei derartigen Kabelsteckern können im Zuge von Arbeiten an benachbarten Verbindungskabeln auf den Stecker seitliche Kräfte einwirken, die seine Winkellage verändern und somit die Kontaktsicherheit an den Steckkontakten als auch die Schirmsicherheit beeinträchtigen können.

Der Erfindung liegt die Aufgabe zugrunde, den Stecker an den geschirmten Steckverbinder so festzulegen, daß seine Winkellage nur minimal verändert werden kann.

Diese Aufgabe wird durch die Erfindung gemäß Anspruch 1 gelöst. Dabei greifen die Führungsstege in die entsprechenden Schlitze spielfrei ein, wodurch der Stecker in der zu den Seitenwänden parallelen Richtung nicht mehr bewegt werden kann. Die hakenartigen Vorsprünge, die die Schirmbleche hintergreifen, verhindern, daß bei einer quer zu den Schirmwanden einwirkenden Kraft das Schirmgehäuse von den Schirmwänden wegbewegt werden kann. In diesem Falle addieren sich die Führungskräfte der beiden Schirmbleche zu beiden Seiten des Steckverbinders. Durch diese Maßnahmen wird der aufgerastete Kabelstecker nahezu starr am geschirmten Steckverbinder gehalten, so daß auch bei unbeabsichtigten Ziehen am Steckerkabel die Kontaktsicherheit nicht beeinträchtigt wird. Durch die stabile Halterung wird außerdem verhindert, daß das Schirmgehause vom Schirmblech soweit abgehoben wird, daß die Rastnasen aus den Durchbrüchen heraustreten.

Vorteilhafte Weiterbildung der Erfindung sind in den Ansprüchen 2 bis 6 gekennzeichnet:

Durch die Weiterbildung nach Anspruch 2 wird für beide Koordinatenrichtungen nur ein einziges kompaktes Konstruktionselement benötigt, was den Herstellungsaufwand verringert. Ein besonderer Vorteil besteht darin, daß sich der Führungssteg und der hakenartige Vorsprung gegenseitig führen und in ihrer Lage sichern, wodurch eine besonders stabile Steckverbindung mit dem Schirmblech zustande kommt.

Die hakenartige Führungsnase nach Anspruch 3 laßt sich in einer einfachen Schnittkontur realisieren, so daß eine zusätzliche Abbiegung für den hakenartigen Vorsprung entfällt.

Durch die Weiterbildung nach Anspruch 4 werden die Öffnungen im Schirmgehäuse erheblich kleiner, als wenn die Vorsprünge unmittelbar aus dem Schirmgehäuse freigeschnitten und ausgebogen werden. Das Blechblattchen kann in einem Steckerabschnitt zwischen dem Steckergehäuse und den Kabeleinlauf angebracht werden, wodurch die entsprechende Wandverdickung ohne störenden Einfluß bleibt.

Durch die Weiterbildung nach Anspruch 5 können auch die Rastnasen in einfacher Weise aus dem Blättchen ausgebogen und durch eng angepaßte Durchbrüche im Schirmgehäuse hindurchgeführt werden. Damit bleibt das Schirmgehäuse auch im Bereich der Rastnasen ohne schädliche Öffnungen.

Durch die Weiterbildung nach Anspruch 6 werden an den Schirmblechen für jede Rastnase und jede Führungsnase voneinander entkoppelte federnde Lappen gebildet, so daß beim Einstecken des Kabelsteckers die den Rastnasen zugeordneten Lappen ausgelenkt werden können, ohne daß die übrigen, den Führungsnasen zugeordneten Lappen mitbewegt werden. Diese können somit während des gesamten Steckvorgangs am Schirmgehäuse eng anliegen, so daß sie mit den Führungsnasen sicher in Eingriff gebracht werden können.

Im folgenden wird die Erfindung an Hand eines in der Zeichnung dargestellten Ausführungsbeispieles näher erläutert.
- Figur 1: zeigt einen Querschnitt durch einen Steckverbinder auf einer Rückwandverdrahtungsplatte mit einem Schirmgehäuse eines Kabelsteckers,
- Figur 2: eine Seitenansicht der Teile nach Figur 1.

Nach den Figuren 1 und 2 ist ein Steckverbinder 1 mit einem Steckergehause 2 auf eine Rückwandleiterplatte 3 aufgesetzt. Diese und das Steckergehäuse 2 werden von Steckerstiften 4 durchragt und bilden auf der dem Steckverbinder 1 abgewandten Seite der Rückwandleiterplatte 3 Steckkontaktstellen für Steckbaugruppen 5, die in einen Baugruppenrahmen einschiebbar sind, an dessen Rückseite die Rückwandleiterplatte 3 befestigt ist.

Das Steckergehäuse 2 weist an seinen Längsseiten Seitenwände 6 auf, entlang derer sich Schirmbleche 7 erstrecken, die an ihrer Innenseite mit Kontaktfederstreifen 8 versehen sind. Die Schirmbleche 7 sind mittels kammartig abstehender Stifte 9 in Bohrungen der Rückwandleiterplatte 3 befestigt und mit Masse kontaktiert. Die Kontaktfederstreifen 9 liegen an den Schirmblechen 7 an und sind in ihrem mittleren Bereich zu den Seitenwänden 6 hin ausgebaucht und mit Querschlitzen versehen, zwischen denen Federzungen 10 gebildet sind. Ein Schirmgehäuse 11 eines Kabelsteckers ist mit seinen Schirmwanden zwischen die Federzungen 10 und die Seitenwände 6 eingeschoben und mit den Federzungen 10 kontaktiert.

Die Schirmbleche 7 sind in der Steckrichtung über die Kontaktfederstreifen 8 hinaus verlängert und bilden an ihrer Oberseite Führungsabschnitte, die mit schlitzartigen Durchbrüchen 12 versehen sind, in die vom Schirmgehäuse 11 abstehende Rastnasen 13 hineinragen und so den Kabelstecker vor unbeabsichtigtem Herausziehen sichern.

An den Seitenwänden 7 sind neben den Durchbrüchen 12 von der Einsteckseite her sich in der Steckrichtung erstreckende Führungsschlitze 14 ausgeschnitten, in die aus dem Schirmgehäuse 11 senkrecht abstehende Führungsstege 15 eingeschoben sind. An die Führungsstege 15 sind in deren Materialebene liegende hakenartige Vorsprünge 16 angesetzt, die sich über den Grund der Führungsschlitze 15 hinaus erstrecken und das Schirmblech 7 spielarm hintergreifen. Sie bilden zusammen mit den Führungsstegen hakenartige Führungsnasen 17, die das Schirmgehäuse 11 zusammen mit den Rastnasen 13 formschlüssig an den Schirmblechen 7 in allen Koordinatenrichtungen halten. Auf den Kabelstecker einwirkende Seitenkräfte werden dadurch mit Abstand von den Steckerstiften 4 unter günstiger Hebelwirkung auf die Schirmbleche 7 übergeleitet, so daß der Kabelstecker gegenüber dem Steckverbinder 1 eine nahezu starre Lage einnimmt. Dabei erleichtern Einlaufschragen an den Führungsschlitzen 14 und den hakenartigen Vorsprüngen 16 das Zusammenstecken der Teile.

Zwischen den Durchbrüchen 12 und den Führungsschlitzen 14 sind von den Oberkanten her sich in der Steckrichtung erstreckende Längsschlitze 18 in die Schirmbleche 7 eingeschnitten, die voneinander entkoppelte auslenkbare Lappen ergeben. Dadurch ist es möglich, beim Einstecken des Kabelsteckers die Durchbrüche 12 aufweisenden Lappen beim Auftreffen der Rastnasen 13 abzuspreizen, ohne daß die Lage der Lappen mit den Führungsschlitzen 14 dabei verändert wird. Durch die Federeigenschaften der Lappen werden die Seitenwände 7 zusätzlich zu den Federfingern 10 mit dem Schirmgehäuse 11 kontaktiert, was die Schirmwirkung der Vorrichtung weiter verbessert.

Die Rastnasen 13 und die Führungsnasen 17 sind aus einem separaten Blechblättchen 19 freigeschnitten und herausgebogen, das an der Innenseite des Schirmgehäuses 11 befestigt ist. Für die Führungsnasen 17 und die Rastnasen 13 sind im Schirmgehäuse schlitzartige Freimachungen 20, 20' ausgebildet, deren Breite annähernd gleich der Dicke der Blechblättchen 19 ist. Auf diese Weise bleibt das Schirmgehäuse 11 hinsichtlich seiner Schirmwirkung weitgehend geschlossen.

## Patentansprüche

1. Einrichtung zum Halten eines geschirmten Kabelsteckers an einem mit Schirmblechen (7) versehenen Steckverbinder (1) einer Rückwandverdrahtung eines Baugruppenrahmens, wobei den Schirmblechen (7) entlang von Seitenwänden (6) eines Steckergehauses (2) des Steckverbinders (1) Federzungen (10) zugeordnet sind, die mit einem dem Kabelstecker umschließenden Schirmgehause (11) kontaktierbar sind,und wobei die Federbleche (7) über den Kontaktierbereich hinaus verlängert sind und in diesem Bereich Führungsabschnitte bilden, die am Schirmgehäuse (11) des Kabelsteckers anliegen,
**dadurch gekennzeichnet**,
daß in die Führungsabschnitte nach außen offene, sich in der Steckrichtung erstreckende Führungsschlitze (14) eingeschnitten sind, daß das Schirmgehause (11) des Kabelsteckers vorstehende Führungsstege (15) aufweist, die spielarm in die Führungsschlitze (14) eingreifen, und daß das Schirmgehause (11) mit hakenartigen Vorsprüngen (16) versehen ist, die die Schirmwände (7) umgreifen.

2. Einrichtung nach Anspruch 1,
**dadurch gekennzeichnet**,
daß die hakenartigen Vorsprünge (16) unmittelbar an den Führungsstegen (15) angebracht sind und mit diesen hakenartige Führungsnasen (17) bilden und daß der Abstand zwischen den hakenartigen Vorsprüngen (16) und dem Schirmgehäuse (11) ungefähr gleich der Dicke des Schirmbleches (7) ist.

3. Einrichtung nach Anspruch 2,
**dadurch gekennzeichnet**,
daß der Führungssteg (15) und der hakenartige Vorsprung (16) in einer Ebene liegen und daß der hakenartige Vorsprung (16) den Führungssteg (15) in der Einsteckrichtung über das Ende des Führungsschlitzes (14) hinaus überragt.

4. Einrichtung nach Anspruch 2 oder 3,
**dadurch gekennzeichnet**,
daß die hakenartige Führungsnase (13) aus einem Blechblättchen (19) ausgebogen ist, das an der Innenwand des Schirmgehäuses (11) befestigt ist, das schlitzartige Freimachungen (20) für die Führungsnasen (17) aufweist, und daß die Breite der schlitzartigen Freimachungen (20) ungefähr gleich der Dicke des Blechblättchens (19) ist.

5. Einrichtung nach Anspruch 4,
**dadurch gekennzeichnet**,
daß zusätzlich zu den Führungsnasen (17) vom Blechblättchen (19) Rastnasen (13) abgebogen sind, die in Durchbrüche (12) der Führungsabschnitte der Schirmbleche (7) hineinragen und für die im Schirmgehäuse (11) zusätzliche schlitzartige Freimachungen (20') ausgebildet sind.

6. Einrichtung nach Anspruch 5,
**dadurch gekennzeichnet**,
daß zwischen den Führungsschlitzen (14) für die Führungsnasen (17) und für die Durchbrüche (12) für die Rastnasen (13) in den Schirmblechen (7) sich in der Einsteckrichtung erstrekkende offene Längsschlitze (18) ausgebildet sind.

## Claims

1. Device for holding a screened cable plug on a plug connector (1), provided with screening metal sheets (7), of backplane wiring of a mounting rack, there being assigned to the screening metal sheets (7) along side walls (6) of a plug housing (2) of the plug connector (1) spring tongues (10), which can make contact with a screening housing (11) enclosing the cable plug, and the spring metal sheets (7) being extended beyond the contact-making region and forming in this region guiding sections which bear against the screening housing (11) of the cable plug, characterized in that guiding slots (14) which are open towards the outside and extend in the insertion direction are cut into the guiding sections, in that the screening housing (11) of the cable plug has protruding guiding webs (15) which engage with little play into the guiding slots (14), and in that the screening housing (11) is provided with hook-like projections (16) which engage around the screening walls (7).

2. Device according to Claim 1, characterized in that the hook-like projections (16) are fitted directly on the guiding webs (15) and form with the latter hook-like guiding lugs (17), and in that the distance between the hook-like projections (16) and the screening housing (11) is approximately equal to the thickness of the screening metal sheet (7).

3. Device according to Claim 2, characterized in that the guiding web (15) and the hook-like projection (16) lie in one plane, and in that the hook-like projection (16) projects over the guiding web (15) in the insertion direction, beyond the end of the guiding slot (14).

4. Device according to Claim 2 or 3, characterized in that the hook-like guiding lug (17) is bent out from a metal lamina (19) fixed to the inner wall of the screening housing (11) which has slot-like apertures (20) for the guiding lugs (17), and in that the width of the slot-like apertures (20) is approximately equal to the thickness of the metal lamina (19).

5. Device according to Claim 4, characterized in that not only the guiding lugs (17) but also latching lugs (13) are bent from the metal lamina (19), which latching lugs project into perforations (12) in the guiding sections of the screening metal sheets (7) and for which additional slot-like apertures (20') are formed in the screening housing (11).

6. Device according to Claim 5, characterized in that open longitudinal slots (18) extending in the insertion direction are formed in the screening metal sheets (7), between the guiding slots (14) for the guiding lugs (17) and the perforations (12) for the latching lugs (13).

## Revendications

1. Dispositif pour maintenir une fiche blindée de câble sur un connecteur (1) multiple, muni de tôles de blindage (7), d'un câblage sur panneau arrière d'un cadre portant des modules, dans lequel aux tôles de blindage (7) sont associées, le long de parois latérales (6) d'un boîtier (2) du connecteur multiple (1), des languettes élastiques (10), qui peuvent être mises en contact avec un boîtier de blindage (11) entourant la fiche de câble, et dans lequel les tôles élastiques (7) se prolongent au-delà de la zone de contact et forment, dans cette zone, des tronçons de guidage qui s'appliquent au boîtier de blindage (11) de la fiche du câble, caractérisé par le fait
que des fentes de guidage (14), qui s'ouvrent vers l'extérieur et s'étendent dans la direction d'enfichage, sont découpées dans les tronçons de guidage, le boîtier de blindage (11) de la fiche du câble comporte des barrettes de guidage saillantes (15), qui s'engagent sans jeu dans les fentes de guidage (14) et le boîtier de blindage (11) est muni de saillies en forme de crochets (16), qui entourent les parois de blindage (7).

2. Dispositif suivant la revendication 1, caractérisé par le fait que les saillies en forme de crochets (16) sont disposées directement sur les barrettes de guidage (15) et forment, avec ces dernières, des becs de guidage (17) en forme de crochets, et la distance entre les saillies en forme de crochets (16) et le boîtier de blindage (11) est égale à peu près à l'épaisseur de la tôle de blindage (7).

3. Dispositif suivant la revendication 2, caractérisé par le fait que la barrette de guidage (15) et la saillie en forme de crochet (16) sont dans un plan, et la saillie (16) en forme de crochet fait saillie de la barrette de guidage (15), au-delà de l'extrémité de la fente de guidage (14) dans la direction d'enfichage.

4. Dispositif suivant la revendication 2 ou 3, caractérisé par le fait que le bec de guidage en forme de crochet (17) est obtenu par estampage-coudage dans un feuillet en tôle (19), qui est fixé à la paroi intérieure du boîtier de blindage (11), lequel comporte des évidements en forme de fentes (20) pour les becs de guidage (17) et la largeur des évidements en forme de fentes (20) est à peu près égale à l'épaisseur du feuillet en tôle (19).

5. Dispositif suivant la revendication 4, caractérisé par le fait qu'en plus des becs de guidage (17), des becs d'encliquetage (13), qui pénètrent dans des passages (12) des tronçons de guidage des tôles de blindage (7) et pour lesquelles des évidements supplémentaires en forme de fentes (20') sont ménagés dans le boîtier de blindage (11), sont coudés à partir du feuillet en tôle (19).

6. Dispositif suivant la revendication 5, caractérisé par le fait que de longues fentes ouvertes (18), qui s'étendent dans la direction d'enfichage, sont ménagées dans les tôles de blindage (7) entre les fentes de guidage (14) des becs de guidage (17) et les passages (12) des becs d'encliquetage (16).
